# EUROPÄISCHE PATENTSCHRIFT

(11) **EP 0 249 766 B1**
(45) Veröffentlichungstag und Bekanntmachung des Hinweises auf die Patenterteilung: **04.12.1991**
(21) Anmeldenummer: 87107470.4
(22) Anmeldetag: 22.05.1987
(51) Int. Cl.: H01H 37/04

(54) **Isoliergehäuse für Thermoschalter**
Insulating housing for a thermal switch
Boîtier isolant pour interrupteur thermique

(30) Priorität: 14.06.1986 DE 8616132 U
(43) Veröffentlichungstag der Anmeldung: 23.12.1987
(73) Patentinhaber: Hofsäss, Peter, D-75181 Pforzheim (DE)
(72) Erfinder: Hofsäss, Peter, D-75181 Pforzheim (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 3 227 941
- DE-A- 3 317 100
- FR-A- 2 244 390
- US-A- 4 641 121

## Beschreibung

Die Erfindung betrifft ein Isoliergehäuse für Thermoschalter, mit einer Kunststoff-Ummantelung.

Isolierungen für Thermoschalter, insbesondere Miniatur-Bi-Metallschalter sind in verschiedenartiger Ausgestaltung bekannt. So ist aus der DE-U- 73 33 932 bekannt, einen derartigen Schalter mit einer Isolierung aus einer auf den Schalter selbst aufschiebbaren, diesen bis auf die Anschlußstirnseite satt umschließenden tiefgezogenen Kunststoffkappe zu versehen, wobei die Anschlußseite des Schalters mittels Gießharz eingebettet ist. Weiter wurde aus der DE-A- 27 28 487 bekannt, bei Schaltern mit einer satt umschließenden Isolierstoffkappe zumindestens den freien Teil des Schalters, also insbesondere im Bereich der Anschlußelemente, unter Druck zu umspritzen. Schließlich wurde vorgeschlagen, daß eine Ummantelung einen aus einem Thermoplasten bestehenden Gehäusetopf, in den das Bauelement, also insbesondere ein Schalter eingesetzt ist, und einen mit diesem mittels einer Ultraschall-Schweißnaht verbundenen Gehäusedeckel aufweist (DE-GM 80 28 913).

Diese Isoliergehäuse füllen sämtlich die bei Thermoschaltern wichtige Aufgabe einer guten Wärmeleitung vom Außenraum zum Thermoschalter, damit dieser schnell und zuverlässig auf Temperaturänderungen anspricht. Die bekannten Isoliergehäuse weisen recht dünne Kunststoffwandungen auf, so daß sie den Schutzanforderungen höherer Schutzklassen nicht genügen können. Um diesen Schutzanforderungen zu genügen, wären wesentlich stärkere Wandungen der Isoliergehäuse erforderlich, was aber die Qualität des gesamten isolierten Thermoschalters, insbesondere hinsichtlich seiner Ansprechgeschwindigkeit reduzieren und sogar einen solchen Schalter insofern unbrauchbar machen würde.

Der Erfindung liegt daher die Aufgabe zugrunde, ein Isoliergehäuse für Thermoschalter zu schaffen, das bei hoher Isolierfähigkeit dennoch einen guten und schnellen Wärmeübergang von außen zum im Gehäuse angeordneten Schalter sicherstellt.

Erfindungsgemäß wird die genannte Aufgabe durch ein Isoliergehäuse der eingangs genannten Art gelöst, welches dadurch gekennzeichnet ist, daß zwischen dem Thermoschalter auf der dessen Anschlußkontakten abgewandten temperaturempfindlichen Seite und der Ummantelung mindestens ein Oxidkeramikteil angeordnet ist. Weiterhin ist vorteilhafterweise vorgesehen, daß die Kunststoff-Ummantelung eine vorgespritzte Ummantelung ist, die eine Einschubseite mit einer Führung aufweist, in die die Oxidkeramikteile eingeschoben sind, wobei darüberhinaus zwischen einem auf der den Anschlüssen des Schalters abgewandten Seite desselben ausgebildeten Moden der Kunststoff-Ummantelung Führungsnuten ausgebildet sind, in die die Oxidkeramikteile eingeschoben sind. nie Einschuböffnung des vorgespritzten Isoliergehäuses ist nach Einbringen von Schalter und Oxidkeramikplatten verschlossen beispielsweise in der ansich bekannten Art durch Gießen oder Druckspritzen. Inshesondere bei plattenförmiger Ausgestaltung der Oxidkeramikteile hat sich in überraschender Weise herausgestellt, daß die Ansprechqeschwindigkeit sogar höher ist als ohne das Teil bei gleicher Ummantelungsstärke. nie Ummantelung kann aus beliebigen Kunststoffen bestehen, wobei bei höheren Temperaturen der Einsatz von Doroplasten qegenüber Thermoplasten vorzuziehen ist. Als Oxidkeramik kann vorzugsweise MgO oder Aluminiumoxidkeramik eingesetzt werden,die eine gute Wärmeleitung bei hohem Isolationsverhalten aufweisen. Dies dürfte insbesondere auch an den flächigen Wärmeübergangsweg, der durch die Oxidkeramikteile geschaffen wird,liegen. Grundsätzlich ist der Ersatz eines Oxidkeramikteils möglich, vorzugsweise werden aber zwei Plättchen verwendet.

Gemäß einer bevorzugten Ausgestaltung der Erfindung ist vorgesehen, daß das Gehäuse aus Unterteil und Oberteil besteht, die formschlüssig unter Freilassung lediglich von Durchlässen für Anschlußleitungen ineinander einsetzbar sind. Hierdurch wird zunächst ein einfacher Zusammenbau des Gesamtschalters ermöglicht. Weiterhin kann durch eine derartige Ausgestaltung Isolieranforderungen genüge getan werden, indem insbesondere in weiterer bevorzugter Ausgestaltung vorgesehen ist, daß ein Teil zwei einen Relativabstand aufweisende Stege trägt, zwischen denen neben dem Hohlraum für den Schalter und die Keramikteile eine weitere Luftkammer gebildet ist, wobei Stege dicht an den Anschlunleitungen anliegen. Zum sicheren und festen Halten der Keramikplatten sieht eine weitere Ausgestaltung vor, daß das Oberteil zumindestens einen Ansatz aufweist, durch den bei zusammengesetzten Gehäuse die Kezamikteile gegen den Boden des Unteeteils gedrückt werden.

Weitere Vorteile und Merkmale der Erfindung ergeben sich aus den Ansprüchen und aus der nachfolgenden Beschreibung, in der ein Ausführungsbeispiel des erfindungsgemäßen Isoliergehäuses unter Bezugnahme auf die Zeichnung im einzelnen erläutert ist. Dabei zeigt:
Fig. 1 Einen Längsschnitt durch das erfindungsgemäße Isoliergehäuse;
Fig. 2 eine Sicht auf das Isoliergehäuse in Richtung der Einführöffnung bei noch geöffneter Einführöffnung; und
Fig. 3 einen Schnitt durch eine weitere Ausführungsform des Isoliergehäuses.

Das erfindungsgemäße Isoliergehäuse 1 weist zunächst eine vorgespritzte Kunststoff-Ummantelung 2 auf, die einen Hohlraum 3 zur Aufnahme des Thermoschalters 4 hat. Der Thermoschalter 4 weist auf einer Seite 6 zwei Anschlußkontakte 7 auf, an denen Anschlußleitungen 8 befestigt, insbesondere festgelötet sind, die aus dem Gehäuse 1 durch eine Einführöffnung 9 herausgeführt sind. Der Thermoschalter 4 hat ein metallgehäuse, das mit einem der kontakte 7 und einer der Anschlußleitungen 8 in Berührung steht und damit ein spannungsführendes Teil ist. Während die Teile der Ummantelung 2 auf der Seite der kontakte 7 und Anschlußleitungen 8 sowie im Bereich der Stirnseite 11 der Ummantelung 2 eine ausreichende Stärke, insbesondere von mehr als 2mm zur Erfüllung vorgegebener Isolieranforderungen aufweisen, ist die den Kontakten 7 abgewandte Seite der Umhüllung äußerst dünn ausgebildet,so daß sie im wesentlichen nur mechanischen und Stabilitätsanforderungen genügt. Oberhalb des dünnen Bodens 12 zwischen diesen und den verdickten Seitenwänden 11′ sind beidseitig der Ausnehmung 3 und an einer Stirnseite Nuten 13 ausgebildet, in die Oxidkeramikteile 14, 14′ eingeschoben sind, die aufeinander liegen und von denen eines 14′ mit seiner Unterseite an der dünnen Wandung 12 und das andere 14 mit seiner überseite an dem den Kontakten 7 abgewandten Boden des Thermoschalters 4 anliegt. Die Keramikteile 14′, 14′ sind hochisolierend, so daß es erforderliche Spannungsfestigkeitsprüfungen mit hohen Anforderungen bei auch nur geringer Stärke erfüllt und insgesamt auch auf der Seite des Bodens des Schalters 2 eine den Anforderungen genügende Isolierung gegeben ist, dennoch aber die hohe Ansprechgeschwindigkeit des Thermoschalters 2 auf Temperaturerhöhungen sichergestellt ist, da die zusätzlichen Keramikteile 14′, 14′ neben ihrer hohen Isolierfähigkeit als solches und auch bei der geringen Dicke,in der sie eingesetzt werden können, eine gute Wärmeleitung ermöglicht. Grundsätzlich kann auch lediglich ein Keramikteil oder es können mehrere Teile übereinander eingesetzt werden, wobei in allen Fällen die Stärke der gesamten Keramikschicht durch entsprechend geringe Plättchendicke begrenzt gehalten werden kann.

Bei der Ausgestaltung der Figur 3 sind gleiche Merkmale mit den gleichen Bezugszeichen wie bei der Ausgestaltung der Figuren 1 und 2 bezeichnet. Im Gegensatz zur Ausgestaltung der Figuren 1 und 2 besteht die Ausgestaltung der Figur 3 aus einem zweiteiligen vorgeformten Gehäuse 1′ mit Unterteil 21 und Oberteil 22, die derart aneinander angepaßt sind, daß sie unter Freilassung zunächst des Hohlraums 3 für die Oxidkeramikteile 14, 14′ und den eigentlichen Thermoschalter formschlüssig und fest ineinander gesetzt werden können. Das Oberteil 22 weist dabei in das Unterteil 21 ragende Ansätze 24 auf, die sich nicht bis zum Boden 12 des Unterteils 21 erstrecken, sondern gerade einen solchen Freiraum freilassen, daß die einzusetzenden Keramikplättchen 14, 14′ durch die Ansätze 24 fest gegen den Boden 12 des Unterteils 21 gedrückt und der Gestalt durch die Ansätze 24 gehalten werden.

Im Bereich der Anschlußeitungen 8 weist das Unterteil 2 sich senkrecht zu seiner Bodenfläche 12 erstreckende Stege 26, 27 auf, die einen Abstand zueinander aufweisen, durch den zusätzlich zu dem Hohlraum 3 eine Luftkammer 28 gebildet wird. Die Stege 26, 27 schließen zusammen mit dem darüber befindlichen Bereich des Oberteils 22 die Anschlußleitungen 8 dicht ein. Durch die Ausbildung der Stege und ihren Abstand wird eine hinreichende Kriech- und Luftstrecke geschaffen, deren Dimension je nach Anforderungen ausgebildet sein können.

Oberteile und Unterteil sitzen dicht ineinander. Gegebenenfalls können sie im bereich ihrer Berührungsnaht noch miteinander, beispielsweise durch Ultraschall, verschweißt werden.

## Patentansprüche

1. Isoliergehäuse für Thermoschalter, mit einer Kunststoff-Ummantelung, dadurch gekennzeichnet, daß zwischen dem Thermoschalter (4) auf der dessen Anschlußkontakten (7) abgewandten temperaturempfindlichen Seite und der Ummantelung (2) mindestens ein Oxidkeramikteil (14, 14′) angeordnet ist.

2. Isoliergehäuse nach Anspruch 1, dadurch gekennzeichnet, daß die Teile (14, 14′) plattenförmig sind.

3. Isoliergehäuse nach einem der Ansprüche 1 oder 2, dadurch gekennzeichnet, daß die Kunststoff-Ummantelung (2) eine vorgespritzte Ummantelung ist, die eine Einschubseite mit einer Führung aufweist, in die die Teile (14, 14′) eingeschoben sind.

4. Isoliergehäuse nach einem der vorangehenden Ansprüche, dadurch gekennzeichnet, daß zwischen einem auf der den Anschlüssen (7) des Schalters (4) abgewandten Seite desselben ausgebildeten Boden (12) der Kunststoff-Ummantelung (2) und Seitenwänden (11) der Kunststoff-Ummantelung (2) Führungsnuten (13) ausgebildet sind, in die die Teile (14, 14′) eingeschoben sind.

5. Isoliergehäuse für Thermoschalter, nach einem der vorangehenden Ansprüche, dadurch gekennzeichnet, daß das Gehäuse (1′) aus Unterteil (21) und Oberteil (22) besteht, die formschlüssig unter Freilassung lediglich von Durchlässen für Anschlußleitungen (8) ineinander einsetzbar sind.

6. Isoliergehäuse nach Anspruch 5, dadurch gekennzeichnet, daß das Oberteil (22) zumindestens einen Ansatz (24) aufweist, durch den bei zusammengesetzten Gehäuse die Keramikteile (14, 14′) gegen den Boden (12) des Unterteils (21) gedrückt werden.

7. Isoliergehäuse nach Anspruch 5 oder 6, dadurch gekennzeichnet, daß ein Teil (22) zwei einen Relativabstand aufweisende Stege (26, 27) trägt, zwischen denen neben dem Hohlraum (3) für den Schalter (4) und die Keramikteile (14, 14′) eine weitere Luftkammer (28) gebildet ist, wobei die Stege (26, 27) dicht an den Anschlußleitungen (8) anliegen.

## Claims

1. Insulating housing for thermal switches, with a plastic envelope, characterized in that between the thermal switch (4) on the temperature-sensitive side remote from its connecting contact (7) and the envelope (2) is provided at least one oxide ceramic part (14,14′).

2. Insulating housing according to claim 1, characterized in that the parts (14,14′) are plate-like.

3. Insulating housing according to one of the claims 1 or 2, characterized in that the plastic envelope (2) is a previously injection moulded envelope, which has an insertion side with a guide into which are inserted the parts (14,14′).

4. Insulating housing according to one of the preceding claims, characterized in that between a base (12) of the plastic envelope (2) formed on the side thereof remote from the connections (7) of the switch (4), and the side walls (11) of the plastic envelope (2) are formed guide grooves (14), into which are inserted the parts (14,14′).

5. Insulating housing for thermal switches according to one of the preceding claims, characterized in that the housing (1′) comprises a bottom part (21) and a top part (22), which can be positively inserted in one another, whilst only leaving passages for connecting leads (8).

6. Insulating housing according to claim 5, characterized in that the top part (22) has at least one shoulder (24) which, when the housing is assembled, presses the ceramic parts (14,14′) against the base (12) of the bottom part (21).

7. Insulating housing according to claims 5 or 6, characterized in that a part (22) carries two webs (26,27) having a relative spacing and between which, besides the cavity (3) for the switch (4) and the ceramic parts (14,14′), a further air chamber (28) is formed, the webs (26,27) tightly engaging with the connecting leads (8).

## Revendications

1. Boîtier isolant pour thermo-rupteurs, muni d'une enveloppe en matière synthétique, caractérisé en ce qu'entre le thermo-rupteur (4), sur son côté sensible aux températures et détourné des contacts de raccordement (7) du thermo-rupteur, et l'enveloppe (2) est disposée au moins une pièce (14, 14′) en céramique de type oxyde.

2. Boîtier isolant selon la revendication 1, caractérisé en ce que les pièces (14, 14′) sont réalisées sous forme de plaques.

3. Boîtier isolant selon la revendication 1 ou 2, caractérisé en ce que l'enveloppe (2) en matière synthétique est une enveloppe réalisée au préalable par moulage par injection et qui présente un côté d'introduction muni d'un guide dans lequel les pièces (14, 14′) sont glissées en place.

4. Boîtier isolant selon l'une quelconque des revendications précédentes, caractérisé en ce qu'entre une partie de base ou fond (12) de l'enveloppe (2) en matière synthétique formé sur le côté du thermo-rupteur détourné des connexions (7) de ce dernier et les parois latérales (11) de l'enveloppe (2) en matière synthétique sont réalisées des rainures de guidage (13) dans lesquelles les pièces (14, 14′) sont glissées en place.

5. Boîtier isolant pour thermo-rupteur, selon l'une quelconque des revendications précédentes, caractérisé en ce que le boîtier (1′) est constitué par une partie inférieure (21) et une partie supérieure (22) qui peuvent être placées l'une dans l'autre en liaison de forme en ne laissant libre que des passages pour des cordons de raccordement (8).

6. Boîtier isolant selon la revendication 5, caractérisé en ce que la partie supérieure (22) présente au moins une saillie (24) grâce à laquelle, à l'état assemblé du boîtier, les pièces (14, 14′) en céramique sont appuyées contre le fond (12) de la partie inférieure (21).

7. Boîtier isolant selon la revendication 5 ou 6, caractérisé en ce qu'une partie (22) porte deux barrettes (26, 27) se trouvant à une certaine distance l'une de l'autre et entre lesquelles est formée, outre l'espace creux (3) pour le thermo-rupteur (4) et les pièces (14, 14′) en céramique, encore une chambre d'aération (28), les barrettes (26, 27) prenant appui de façon étanche contre les cordons de raccordement (8).
